# EUROPÄISCHE PATENTSCHRIFT

(11) **EP 0 444 010 B1**
(45) Veröffentlichungstag und Bekanntmachung des Hinweises auf die Patenterteilung: **11.01.1995**
(21) Anmeldenummer: 91890024.2
(22) Anmeldetag: 13.02.1991
(51) Int. Cl.: H01H 71/32, H01H 71/52

(54) **Schaltschloss für einen Fehlerstromschutzschalter**
Switch latch for fault-current protective switch
Verrou de maintien pour disjoncteur différentiel

(30) Priorität: 19.02.1990 AT 378/90
(43) Veröffentlichungstag der Anmeldung: 28.08.1991
(73) Patentinhaber: Felten & Guilleaume Fabrik elektrischer Apparate Aktiengesellschaft, A-3943 Schrems-Eugenia (AT)
(72) Erfinder: Amon, Gerhard, Ing., A-1090 Wien (AT); Schuh, Gerhard, A-3961 Waldenstein (AT)
(74) Vertreter: Beer, Otto

(56) Entgegenhaltungen:
- EP-A- 0 008 558
- EP-A- 0 125 391
- FR-A- 2 574 983

## Beschreibung

Die Erfindung betrifft ein Schaltschloß für einen Fehlerstromschutzschalter mit einem verschwenkbar gelagerten Betätigungsknopf, der mit beweglichen Kontakten eines Kontaktapparates wenigstens unmittelbar kuppelbar ist, mit einer mit dem Betätigungsknopf gekuppelten, verschwenkbar gelagerten Klinke, der eine im Schaltschloß schwenkbar gelagerte, federbelastete Klinkenauflage zugeordnet ist, welcher der Auslösestößel eines Permanentmagnetauslösers zugeordnet ist, mit einem am Schaltschloß verschwenkbar gelagerten Rückstellhebel, der von einer Feder in Richtung der Rückstellung des Auslösestößels des Permanentmagnetauslösers belastet ist, und der in der "EIN"-Stellung des Betätigungsknopfes im Abstand vom Auslösestößel des Permanentmagnetauslösers angeordnet ist.

Ein derartiges Schaltschloß ist aus der EP-A-125 391 bekannt.

Der Erfindung liegt die Aufgabe zugrunde, ein Schaltschloß der oben genannten Gattung anzugeben, bei dem ohne Beeinträchtigung des Auslöseverhaltens eine zuverlässige Rückstellung des im Fehlerstromschutzschalter vorgesehenen Permanentmagnetauslösers möglich ist.

Erfindungsgemäß wird diese Aufgabe dadurch gelöst, daß der Rückstellhebel ein zweiarmiger Hebel ist, von dem ein Arm dem Auslösestößel des Permanentmagnetauslösers und von dem der zweite Arm dem Betätigungsknopf zugeordnet ist, daß der Betätigungsknopf eine Steuernocke aufweist, die dem einen Arm des Rückstellhebels unmittelbar zugeordnet ist und die in der "EIN"-Stellung des Betätigungsknopfes den Rückstellhebel in einer Schwenkstellung hält, in der dessen dem Auslösestößel des Permanentmagnetauslösers zugeordneter Arm außerhalb des Bewegungsbereiches des Auslösestößels angeordnet ist.

Dadurch, daß beim erfindungsgemäßen Schaltschloß ein von der übrigen Schloßmechanik unabhängiger Rückstellhebel vorgesehen ist, der nach einem Auslösefall ohne gesondertes Zutun von der ihm zugeordneten Feder so verschwenkt wird, daß er den Auslösestößel des Permanentmagnetauslösers zurückschiebt und damit den Permanentmagnetauslöser wieder in seine Ausgangslage (der Anker liegt wieder am Joch an) bringt, können die übrigen Bauteile des Schaltschlosses so ausgelegt werden, daß ein optimales Auslöseverhalten erreicht wird.

Anders als bei bekannten Schaltschlössern für Fehlerstromschutzschalter ist es beim erfindungsgemäßen Schaltschloß also nicht mehr notwendig, bei der Auslegung, Dimensionierung und Anordnung der am Auslösevorgang beteiligten Bauteile des Schaltschlosses, insbesondere der im Schaltschloß vorgesehenen Federn auch darauf Rücksicht zu nehmen, daß der Permanentmagnetauslöser wieder rückgestellt wird.

Die erforderlichen Bewegungen des Rückstellhebels werden bei der Erfindung besonders einfach erreicht, da der Betätigungsknopf eine Steuernocke aufweist, die dem einen Arm des Rückstellhebels zugeordnet ist.

In einer einfachen Ausführungsform der Erfindung ist vorgesehen, daß der Rückstellhebel um eine an einer Schloßplatte des Schaltschlosses befestigte Achse verschwenkbar gelagert ist.

Eine besonders günstige und kompakte Bauform ergibt sich, wenn vorgesehen ist, daß die Schloßplatte des Schaltschlosses, auf deren Seite der Permanentmagnetauslöser angeordnet und der Rückstellhebel gelagert ist, gestuft ausgebildet ist, wobei das Schaltschloß im Bereich des Permanentmagnetauslösers schmäler ausgebildet ist als im Bereich des Betätigungsknopfes. Diese Ausführungsform hat den Vorteil, daß der Betätigungsknopf für eine problemfreie Betätigung von Hand aus breit ausgeführt gebaut werden kann, ohne daß das Schaltschloß insgesamt zu breit baut, da der Permanentmagnetauslöser im schmäleren Bereich des Schaltschlosses angeordnet ist.

Eine besonders günstige räumliche Anordnung des Rückstellhebels beim erfindungsgemäßen Schaltschloß ergibt sich, wenn der Rückstellhebel durch einen im Bereich der Stufe der gestuften Schloßplatte des Schaltschlosses angeordneten Schlitz ragt. Diese Ausführungsform hat weiters den Vorteil, daß der Rückstellhebel ohne besondere Maßnahmen auf seinem Lagerbolzen gehalten wird, da der Rückstellhebel mit einem seiner Arme im Schlitz geführt ist.

Um den Zusammenbau des erfindungsgemäßen Schaltschlosses zu vereinfachen, kann vorgesehen sein, daß das vom Rückstellhebel entfernt liegende Ende des Schlitzes außerhalb des Schwenkbereiches des dem Betätigungsknopf zugekehrten Armes des Rückstellhebels liegt. Bei dieser Ausführungsform wird für den Zusammenbau der Rückstellhebel auf seinen Lagerbolzen aufgesetzt und dann unter der Wirkung der ihm zugeordneten Feder so verschwenken gelassen, daß sein dem Betätigungsknopf zugeordneter Arm durch den Schlitz greift.

In einer anderen Ausführungsform der Erfindung ist vorgesehen, daß die den Rückstellhebel belastende Feder mit ihrem einen Schenkel an der Stufe der gestuften Schloßplatte des Schaltschlosses abgestützt ist, daß die Feder in ggf. mehreren Windungen um die Achse des Rückstellhebels herumgeführt ist und daß der andere Schenkel der Feder an einer vom Rückstellhebel abstehenden Zunge anliegt.

Diese Ausführungsform, die eine hinreichend kräftige Belastung des Rückstellhebels gewährleistet, bildet auch die Grundlage für eine Ausführungsform bei der das freie Ende der vom Rückstellhebel abstehenden Zunge abgebogen ist und ein Loch aufweist, in das die Achse des Rückstellhebels eingreift. Bei dieser Ausführungsform wird der Rückstellhebel nicht nur durch ein in ihm selbst vorgesehenes Loch, sondern auch durch das am freien Ende der hochgebogenen Zunge vorgesehene Loch an seinem Lagerbolzen geführt.

Eine günstige räumliche Anordnung und eine problemlose Betätigung des Rückstellhebels durch die Steuernocke am Betätigungsknopf ergibt sich, wenn vorgesehen ist, daß der Arm des Rückstellhebels, an dem die Steuernocke des Betätigungsknopfes angreift, geknickt ist. In diesem Sinne wirkt auch ein anderes Merkmal der Erfindung, wonach die Arme des Rückstellhebels miteinander einen stumpfen Winkel einschließen.

Im Rahmen der Erfindung kann auch vorgesehen sein, daß das freie Ende des Armes des Rückstellhebels, das dem Auslösestößel des Permanentmagnetauslösers zugeordnet ist, von der Schloßplatte weg abgewinkelt ist. Bevorzugt ist dabei, daß am Ende des abgewinkelten Teils des Armes eine zum Auslösestößel hinweisende Zunge vorgesehen ist. Diese Ausführungsform bietet den Vorteil, daß auch bei einer kompakten Bauform des Schaltschlosses, die in der Regel angestrebt wird, der Rückstellhebel mit seinem dem Schaltschloß zugekehrten Arm die Klinkenauflage, die ebenfalls dem Auslösestößel des Permanentmagnetauslösers zugeordnet sein muß, nicht behindert.

Die Befestigung des Permanentmagnetauslösers am Schaltschloß gestaltet sich bei einer Ausführungsform der Erfindung besonders einfach, die dadurch gekennzeichnet ist, daß der Permanentmagnetauslöser an seiner dem Schaltschloß zugekehrten Wand seines Gehäuses wenigstens zwei vorstehende Zapfen aufweist, die in Löcher in der gestuften Schloßplatte des Schaltschlosses eingreifen. Dies kann noch verbessert werden, wenn der Permanentmagnetauslöser an der Schloßplatte des Schaltschlosses durch einen Federbügel, vorzugsweise einen Drahtfederbügel, festgelegt ist. Ein unerwünschtes Verrutschen des Federbügels kann dadurch verhindert werden, daß der Federbügel mit einer Abwinkelung am Ende seines auf der vom Schaltschloß abgekehrten Wand des Permanentmagnetauslösers aufliegenden Schenkels in ein Loch in dieser Wand eingreift. Dabei kann auch vorgesehen sein, daß eine entsprechende Abwinkelung oder Abkröpfung auch am an dem einen Schloßplatte des Schaltschlosses anliegenden Schenkel der Feder vorgesehen ist.

Weitere Einzelheiten und Merkmale der Erfindung ergeben sich aus der nachstehenden Beschreibung eines Ausführungsbeispieles, in dem auf die angeschlossenen Zeichnungen Bezug genommen wird. Es zeigt:
Fig. 1 in Ansicht ein Schaltschloß in der " AUS "-Stellung,
Fig. 2 das Schaltschloß aus Fig. 1 in der "EIN"- Stellung, jeweils mit abgenommener oberer Schloßplatte,
Fig. 3 und 4 Ansichten des Schaltschlosses in der "AUS"-bzw. der "EIN"- Stellung mit aufgesetzter, oberer Schloß-platte und
Fig. 5 eine Seitenansicht des Schaltschlosses von links der Fig. 3 aus gesehen.

Ein Schaltschloß 1, wie es in den Zeichnungen dargestellt ist, wird in Fehlerstromschutzschaltern verwendet, um im Auslösefall die in der "EIN"-Stellung an Festkontakten 3 anliegenden Kontakte 5 an beweglichen Schaltbrücken 7 des Kontaktapparates unter der Wirkung einer die Schaltbrükken 7 tragenden Welle belastenden Feder schlagartig abzuheben. Hiezu ist dem Schaltschloß 1 ein Permanentmagnetauslöser 11 zugeordnet, der im Auslösefall (im Summenstromwandler des Fehlerstromschutzschalters wird ein Strom induziert, der den Permanentmagnetauslöser 11 auslöst) die Kupplungselemente des Schaltschlosses derart verstellt, daß die beweglichen Schaltbrücken 7 unter der Wirkung der oben erwähnten Feder von den im Gehäuse fest eingesetzten und zweckmäßig mit Klemmen 13 kombinierten Festkontakten 3 entfernt werden.

Das Schaltschloß 1 besteht aus zwei Schloßplatten 14 und 15, wovon die in den Fig. 1 bis 5 hintere Schloßplatte 14 im wesentlichen eben ausgebildet ist. Hingegen ist die andere, in den Fig. 1 und 2 abgenommene Schloßplatte 15 gekröpft ausgebildet, so daß zwischen den Schloßplatten 14 und 15 ein schmaler Raum 17 und ein breiter Raum 19 vorliegt. Im zwischen den Schloßplatten 14 und 15 begrenzten breiteren Raum 19 ist ein Betätigungsknopf 20 um eine in den Schloßplatten 14 und 15 befestigte Achse 21 schwenkbar gelagert und wird von einer Knopffeder, deren ein Ende in eine Ausnehmung in der gekröpften Schloßplatte 15 eingreift, in die in den Fig. 1 und 3 gezeigte "AUS"-Stellung belastet.

Die Schloßmechanik besteht aus einer mit dem Betätigungsknopf 20 durch einen Zapfenbolzen 23 verschwenkbar gekuppelte Knopflasche 25, die über einen Gelenkbolzen 27 mit einer Klinkenlasche 29 und mit einer Walzenlasche 31 gelenkig verbunden ist. Die Walzenlasche 31 ist durch einen weiteren Gelenkbolzen 33 mit der die beweglichen Schaltbrücken 7 tragenden Welle 9, die im Gehäuse des Fehlerstromschutzschalters entgegen der Kraft einer Feder verschwenkbar gelagert ist, gekuppelt.

Die Klinkenlasche 29 ist mit einer im Schaltschloß 1 um einen Nietbolzen 35 verschwenkbaren Klinke 37 durch einen weiteren Gelenkbolzen 39 gekuppelt. Der Nietbolzen 35 ist in den Schloßplatten 14 und 15 befestigt.

Das freie Ende 41 der Klinke 37 ist einer Klinkenauflage 43 zugeordnet, die von einer ihr zugeordneten Auflagenfeder 45 im Sinne einer Verschwenkung um einen Bolzen 44, der in den Schloßplatten 14 und 15 befestigt ist, im Uhrzeigersinn (Fig. 1) belastet wird. Die Auflagenfeder 45 ist eine Schenkelfeder, die in mehreren Windungen um einen Nietbolzen 47 herumgeschlungen ist und die mit ihrem einen Ende an der flachen Schloßplatte 14 abgestützt ist. Der Nietbolzen 47 dient gleichzeitig dazu dient, die beiden Schloßplatten 14 und 15 miteinander zu verbinden. Dies gilt auch für den Nietbolzen 35, um den die Klinke 37 verschwenkbar ist.

Die Klinkenauflage 43 ist ein zweiarmiger, gewinkelter Hebel, an dessen einem Hebelarm eine Auflagefläche 49 für das freie Ende 41 der Klinke 37 ausgebildet ist. Der andere Arm der Klinkenauflage 43 trägt einen abgewinkelten Ansatz 50, der durch eine gebogene, schlitzförmige Ausnehmung 51 in der oberen Schloßplatte 15 ragt. Wie aus Fig. 3 und 4 ersichtlich, ist der Ansatz 50 dem Auslösestößel 53 des Permanentmagnetauslösers 11 zugeordnet.

Wenn die Klinkenauflage 43 unter der Wirkung des an ihrem Ansatz 50 angreifenden Auslösestößels 53 des Permanentmagnetauslösers 11 aus der in Fig. 2 gezeigten Stellung im Gegenuhrzeigersinn verschwenkt wird, kommt das freie Ende 41 der Klinke 37 von der Fläche 49 der Klinkenauflage 43 frei und die Klinke 37 verschwenkt im Gegenuhrzeigersinn um den Nietbolzen 35. Das Laschenpaar 25, 29 streckt sich, so daß sich die Walzenlasche 31 aus der in Fig. 2 gezeigten Stellung nach oben bewegt und die mit ihr gekuppelte Schaltwelle 9 unter der Wirkung der ihr zugeordneten Feder in die "AUS"- Stellung (Fig. 1) verschwenkt, in der die in der Schaltwelle 9 ggf. elastisch federnd gehaltenen Schaltbrücken 7 von den Festkontakten 3 abgehoben sind.

Wie die Fig. 3 und 4 zeigen, ist am Schaltschloß 1 auf dessen gekröpfter Schloßplatte 15 ein Rücksteller 55 um einen Lagerbolzen 57 verschwenkbar gelagert. Der Rücksteller 55 ist als zweiarmiger Hebel ausgebildet und wird von einer Rückstellfeder 59, die sich mit ihrem einen Schenkel 61 an der Schloßplatte 15 im Bereich ihrer Abkröpfung 16 abstützt, im Sinne einer Verschwenkung im Gegenuhrzeigersinn belastet. Der andere Schenkel 62 der Rückstellfeder 59 stützt sich an einer Zunge 63 ab, die mit dem Rücksteller 55 vorzugsweise einstückig ausgebildet ist und deren freies Ende 65 eine Öffnung aufweist, durch die der Lagerbolzen 57 gesteckt ist.

Der eine Arm 67 des Rückstellers 55 ist dem Stößel 53 des Permanentmagnetauslösers 11 zugeordnet.

Der andere Arm 69 des Rückstellers 55, der mit dem dem Auslösestößel 53 zugeordneten Arm 67 einen stumpfen Winkel einschließt, ist seinerseits abgewinkelt ausgebildet und dem Betätigungsknopf 20 zugeordnet. Der Arm 69 des Rückstellhebels 55 greift durch einen Schlitz 71 in der Schloßplatte 15, der im Bereich der ersten, dem schmäleren Raum 17 benachbarten Abwinkelung derselben ausgebildet ist.

Am Betätigungsknopf 20 ist eine Steuernocke 22 ausgebildet, die in der in Fig. 2 und 4 gezeigten "EIN"-Stellung des Betätigungsknopfes 20 am Arm 69 des Rückstellers 55 angreift. Dadurch wird der Rücksteller 55 in die in Fig. 4 gezeigte Stellung verschwenkt, in der das Ende seines Armes 67 so weit vom Auslösestößel 53 des Permanentmagnetauslösers 11 entfernt ist, daß dieser im Auslösefall in Richtung des Pfeiles 54 ungehindert aus dem Permanentmagnetauslöser 11 ausgeschoben werden kann.

Bei einer Auslösung des Schaltschlosses 1 verschwenkt auch der Betätigungsknopf 20 unter der Wirkung der in ihm vorgesehenen Knopffeder in die in Fig. 1 und 3 gezeigte Stellung, in der seine Steuernocke 22 nicht mehr am Arm 69 des Rückstellers 55 angreift und dieser unter der Wirkung der Rückstellfeder 59 in die in Fig. 3 gezeigte Stellung verschwenkt wird und dabei den Auslösestößel 53 zurückschiebt, wodurch der Anker des Permanentmagnetauslösers 11 wieder in seine vom Permanentmagnet gehaltene (in Fig. 3 und 4 gezeigte) Ausgangsstellung zurückbewegt wird (der Permanentmagnetauslöser kann mit Vorteil die aus der AT-PS 378 862 und der AT-PS 381 599 bekannte Konstruktion besitzen).

Dadurch, daß der Rücksteller 55 mit seinem Arm 69 durch den Schlitz 71 in der Schloßplatte 15 greift, braucht der Lagerbolzen 57 keine besondere Sicherung gegen Herabfallen des Rückstellers 55 haben, da dieser im Schlitz 71 hinreichend präzise geführt und an einer Bewegung in Richtung der Achse des Lagerbolzens 57 gehindert ist.

Für den Zusammenbau kann der Rücksteller 55 im Uhrzeigersinn so weit verschwenkt werden, daß das freie Ende seines Armes 69 nicht mehr im Schlitz 71 aufgenommen ist (es liegt dann unterhalb der Stufe 16 in der Schloßplatte 15), worauf der Rücksteller 55 einfach vom Lagerbolzen 57 abgezogen werden kann. Der Zusammenbau erfolgt in sinngemäß umgekehrter Reihenfolge.

Das freie, am Auslösestößel 53 des Permanentmagnetauslösers 11 angreifende bzw. diesem zugeordnete Ende 73 des Armes 67 des Rückstellers 55 ist aus der Zeichenebene von Fig. 3 und 4 hochgebogen und weist einen zum Auslösestößel 53 hin weisenden Ansatz 75 auf.

Der Permanentmagnetauslöser 11 besitzt an seiner in Fig. 3 und 4 nicht sichtbaren, dem Schaltschloß 1 zugewandten Seite wenigstens zwei Rastvorsprünge, die in Löcher in der Schloßplatte 15 eingreifen. Dadurch ist die Lage des Permanentmagnetauslösers 11 am Schaltschloß 1 und damit auch gegenüber dem Ansatz 50 der Klinkenauflage 43 und dem Ende 73, 75 des Rückstellers 55 genau definiert und es genügt, den Permanentmagnetauslöser 11 z.B. mit Hilfe eines Federbügels 77 festzulegen. Ein Schenkel 79 liegt auf der in den Fig. 3 und 4 sichtbaren Seite des Permanentmagnetauslösers 11 an und der andere Schenkel 80 liegt von innen her an der Schloßplatte 15 an. Zur Sicherung des Federbügels 77 kann im Permanentmagnetauslöser 11 an dessen in Fig. 3 und 4 sichtbaren Seite eine Vertiefung oder ein Loch vorgesehen sein, in dem ein abgebogenes oder nach unten gekröpftes Ende des Schenkels 79 des Federbügels 77 eingreift. Eine ähnliche Lagesicherung kann auch am anderen Schenkel 80 des Federbügels vorgesehen sein.

## Patentansprüche

1. Schaltschloß (1) für einen Fehlerstromschutzschalter mit einem verschwenkbar gelagerten Betätigungsknopf (20), der mit beweglichen Kontakten eines Kontaktapparates (3, 5, 7) wenigstens unmittelbar kuppelbar ist, mit einer mit dem Betätigungsknopf (20) gekuppelten, verschwenkbar gelagerten Klinke (37), der eine im Schaltschloß (1) schwenkbar gelagerte, federbelastete (45) Klinkenauflage (43) zugeordnet ist, welcher der Auslösestößel (53) eines Permanentmagnetauslösers (11) zugeordnet ist, mit einem am Schaltschloß (1) verschwenkbar gelagerten Rückstellhebel (55), der von einer Feder (59) in Richtung der Rückstellung des Auslösestößels (53) des Permanentmagnetauslösers (11) belastet ist, und der in der "EIN"-Stellung des Betätigungsknopfes (20) im Abstand vom Auslösestößel (53) des Permanentmagnetauslösers (11) angeordnet ist, dadurch gekennzeichnet, daß der Rückstellhebel (55) ein zweiarmiger Hebel ist, von dem ein Arm (67) dem Auslösestößel (53) des Permanentmagnetauslösers (11) und von dem der zweite Arm (69) dem Betätigungsknopf (20) zugeordnet ist, daß der Betätigungsknopf (20) eine Steuernocke (22) aufweist, die dem einen Arm (69) des Rückstellhebels (55) unmittelbar zugeordnet ist und die in der "EIN"-Stellung des Betätigungsknopfes (20) den Rückstellhebel (55) in einer Schwenkstellung hält, in der dessen dem Auslösestößel (53) des Permanentmagnetauslösers (11) zugeordneter Arm (67) außerhalb des Bewegungsbereiches des Auslösestößels (53) angeordnet ist.

2. Schaltschloß nach Anspruch 1, dadurch gekennzeichnet, daß der Rückstellhebel (55) um eine an einer Schloßplatte (15) des Schaltschlosses (1) befestigte Achse (57) verschwenkbar gelagert ist.

3. Schaltschloß nach Anspruch 1 oder 2, dadurch gekennzeichnet, daß die Schloßplatte (15) des Schaltschlosses (1), auf deren Seite der Permanentmagnetauslöser (11) angeordnet und der Rückstellhebel (55) gelagert ist, gestuft (16) ausgebildet ist, wobei das Schaltschloß (1) im Bereich (17) des Permanentmagnetauslösers (11) schmäler ausgebildet ist als im Bereich (19) des Betätigungsknopfes (20).

4. Schaltschloß nach Anspruch 3, dadurch gekennzeichnet, daß der Rückstellhebel (55) durch einen im Bereich der Stufe (16) der gestuften Schloßplatte (15) des Schaltschlosses (1) angeordneten Schlitz (71) ragt.

5. Schaltschloß nach Anspruch 4, dadurch gekennzeichnet, daß das vom Rückstellhebel (55) entfernt liegende Ende (72) des Schlitzes (71) außerhalb des Schwenkbereiches des dem Betätigungsknopf (20) zugekehrten Armes (69) des Rückstellhebels (55) liegt.

6. Schaltschloß nach einem der Ansprüche 1 bis 5, dadurch gekennzeichnet, daß die den Rückstellhebel (55) belastende Feder (59) mit ihrem einen Schenkel (61) an der Stufe (16) der gestuften Schloßplatte (15) des Schaltschlosses (1) abgestützt ist, daß die Feder (59) in ggf. mehreren Windungen um die Achse (57) für dem Rückstellhebel (55) herumgeführt ist und daß der andere Schenkel (62) der Feder (59) an einer vom Rückstellhebel (55) abstehenden Zunge (63) anliegt.

7. Schaltschloß nach Anspruch 6, dadurch gekennzeichnet, daß das freie Ende der vom Rückstellhebel (55) abstehenden Zunge (63) abgebogen ist und ein Loch aufweist, in das die Achse (57) eingreift.

8. Schaltschloß nach Anspruch 1, dadurch gekennzeichnet, daß der Arm (69) des Rückstellhebels (55), an dem die Steuernocke (22) des Betätigungsknopfes (20) angreift, geknickt ist.

9. Schaltschloß nach einem der Ansprüche 2 bis 8, dadurch gekennzeichnet, daß die Arme (67 und 69) des Rückstellhebels (55) miteinander einen stumpfen Winkel einschließen.

10. Schaltschloß nach einem der Ansprüche 1 bis 9, dadurch gekennzeichnet, daß das freie Ende (73) des Armes (67) des Rückstellhebels (55), das dem Auslösestößel (53) des Permanentmagnetauslösers (11) zugeordnet ist, von der Schloßplatte (15) weg abgewinkelt ist.

11. Schaltschloß nach Anspruch 10, dadurch gekennzeichnet, daß am Ende des abgewinkelten Teils (73) des Armes (67) eine zum Auslösestößel (53) hinweisende Zunge (75) vorgesehen ist.

12. Schaltschloß nach einem der Ansprüche 1 bis 11, dadurch gekennzeichnet, daß der Permanentmagnetauslöser (11) an seiner dem Schaltschloß (1) zugekehrten Wand seines Gehäuses wenigstens zwei vorstehende Zapfen aufweist, die in Löcher in der gestuften Schloßplatte (15) des Schaltschlosses (1) eingreifen.

13. Schaltschloß nach Anspruch 12, dadurch gekennzeichnet, daß der Permanentmagnetauslöser (11) an der Schloßplatte (15) des Schaltschlosses (1) durch einen Federbügel (77), vorzugsweise einen Drahtfederbügel, festgelegt ist.

14. Schaltschloß nach Anspruch 13, dadurch gekennzeichnet, daß der Federbügel (77) mit einer Abwinkelung am Ende seines auf der vom Schaltschloß (1) abgekehrten Wand des Permanentmagnetauslösers (11) aufliegenden Schenkels (79) in ein Loch in dieser Wand eingreift.

## Claims

1. Switch latch (1) for a residual current circuit breaker, having a pivotally mounted actuating knob (20) which is at least directly couplable to movable contacts of a contact unit (3, 5, 7), having a pivotally mounted catch (37) which is coupled to the actuating knob ( 20) and with which there is associated a spring-loaded (45) catch support (43) which is pivotally mounted in the switch latch (1) and with which the release slide (53) of a permanent-magnet release (11) is associated, having a restoring lever (55) which is pivotally mounted on the switch latch (1) and is urged by a spring (59) in the direction of restoring the release slide (53) of the permanent-magnet release (11) and which is arranged spaced from the release slide (53) of the permanent-magnet release (11) in the "ON" position of the actuating knob (20), characterized in that the restoring lever (55) is a two-armed lever, of which one arm (67) is associated with the release slide (53) of the permanent-magnet release (11) and of which the second arm (69) is associated with the actuating knob (20), in that the actuating knob (20) has a control cam (22) which is directly associated with the one arm (69) of the restoring lever (55) and which, in the "ON" position of the actuating knob (20), keeps the restoring lever (55) in a pivotal position in which the arm (67) thereof associated with the release slide (53) of the permanent-magnet release (11) is arranged outside the range of movement of the release slide (53).

2. Switch latch according to Claim 1, characterized in that the restoring lever (55) is mounted pivotally about a spindle (57) secured to a lock plate (15) of the switch latch (1).

3. Switch latch according to Claim 1 or 2, characterized in that the lock plate (15) of the switch latch (1), on the side of which the permanent-magnet release (11) is arranged and the restoring lever (55) is mounted, is constructed to be stepped (16), the switch latch (1) being of narrower construction in the region (17) of the permanent-magnet release (11) than in the region (19) of the actuating knob (20).

4. Switch latch according to Claim 3, characterized in that the restoring lever (55) projects through a slot (71) arranged in the region of the step (16) of the stepped lock plate (15) of the switch latch (1).

5. Switch latch according to Claim 4, characterized in that the end (72) of the slot (71) remote from the restoring lever (55) lies outside the pivotal range of the arm (69) of the restoring lever (55) facing the actuating knob (20).

6. Switch latch according to one of Claims 1 to 5, characterized in that the spring (59) urging the restoring lever (55) is supported by means of its one limb (61) against the step (16) of the stepped lock plate (15) of the switch latch (1), in that the spring (59) is guided, where appropriate in a plurality of windings, around the spindle (57) for the restoring lever (55), and in that the other limb (62) of the spring (59) bears against a tab (63) projecting away from the restoring lever (55).

7. Switch latch according to Claim 6, characterized in that the free end of the tab (63) projecting away from the restoring lever (55) is bent away and has a hole in which the spindle (57) engages.

8. Switch latch according to Claim 1, characterized in that the arm (69) of the restoring lever (55) on which the control cam (22) of the actuating knob (20) acts is bent.

9. Switch latch according to one of Claims 2 to 8, characterized in that the arms (67 and 69) of the restoring lever (55) enclose an obtuse angle between them.

10. Switch latch according to one of Claims 1 to 9, characterized in that the free end (73) of the arm (67) of the restoring lever (55) which is associated with the release slide (53) of the permanent-magnet release (11) is angled away from the lock plate (15).

11. Switch latch according to Claim 10, characterized in that a tab (75) pointing towards the release slide (53) is provided at the end of the angled part (73) of the arm (67).

12. Switch latch according to one of Claims 1 to 11, characterized in that the permanent-magnet release (11) has, on its wall of its housing facing the switch latch (1), at least two projecting pegs which engage in holes in the stepped lock plate (15) of the switch latch (1).

13. Switch latch according to Claim 12, characterized in that the permanent-magnet release (11) is fixed to the lock plate (15) of the switch latch (1) by a spring bow (77), preferably a wire spring bow.

14. Switch latch according to Claim 13, characterized in that the spring bow (77) engages, by means of an angled portion at the end of its limb (79) lying on the wall of the permanent magnet release (11) remote from the switch latch (1), in a hole in this wall.

## Revendications

1. Verrou de maintien (1) pour un disjoncteur de sécurité à courant de défaut, avec un bouton d'actionnement (20) monté pivotant, qui peut être accouplé au moins directement avec des contacts mobiles d'un appareil de contact (3, 5, 7), avec un levier à cliquet (37) monté pivotant accouplé au bouton d'actionnement (20), auquel est adjoint un support de levier de cliquet (43) chargé par ressort (45) monté pivotant dans le verrou de maintien (1), auquel est adjoint le plongeur de déclenchement (53) d'un déclencheur à aimant permanent (11), avec un levier de rappel (55) monté pivotant sur le verrou de maintien (1), qui est chargé par un ressort (59) en direction de rappel du plongeur de déclenchement (53) du déclencheur à aimant permanent (11) et qui est disposé, en position "marche" du bouton d'actionnement (20), à distance du plongeur de déclenchement (53) du déclencheur à aimant permanent (11), caractérisé en ce que le levier de rappel (55) est un levier à deux bras dont l'un des bras (67) est adjoint au plongeur de déclenchement (53) du déclencheur à aimant permanent (11) et dont le second bras (69) est adjoint au bouton d'actionnement (20), que le bouton d'actionnement (20) présente une came de commande (22) qui est adjointe directement à l'un des bras (69) du levier de rappel (55) et qui, en position "marche" du bouton de stationnement (20), maintient le levier de rappel (55) dans une position de pivotement dans laquelle son bras (67) adjoint au plongeur de déclenchement (53) du déclencheur à aimant permanent (11) est disposé à l'extérieur de la zone de déplacement du plongeur de déclenchement (53).

2. Verrou de maintien selon la revendication 1,
caractérisé en ce que le levier de rappel (55) est monté pivotant autour d'un axe (57) fixé à une plaque de verrou (15) du verrou de maintien (1).

3. Verrou de maintien selon la revendication 1 ou 2,
caractérisé en ce que la plaque de verrou (15) du verrou de maintien (1) est conformée étagée (16) sur son côté où est disposé le déclencheur à aimant permanent (11) et est monté le levier de rappel (55), le verrou de maintien (1) étant conformé plus étroit dans la région (17) du déclencheur à aimant permanent (11) que dans la région (19) du bouton d'actionnement (20).

4. Verrou de maintien selon la revendication 3,
caractérisé en ce que le levier de rappel (55) fait saillie à travers une fente (71) disposée dans la région du gradin (16) de la plaque de verrou (15) étagée du verrou de maintien (1).

5. Verrou de maintien selon la revendication 4,
caractérisé en ce que l'extrémité (72) de la fente (71) se trouvant éloignée du levier de rappel (55) se trouve à l'extérieur de la zone de pivotement du bras (69) du levier de rappel (55) tourné vers le bouton d'actionnement (20).

6. Verrou de maintien selon l'une des revendication 1 à 5,
caractérisé en ce que le ressort (59) chargeant le levier de rappel (55) est appuyé par une de ses branches (61) sur le gradin (16) de la plaque de verrou (15), étagée du verrou de maintien (1) que le ressort (59) est guidé, le cas échéant sur plusieurs enroulements, autour de l'axe (57) pour le levier de rappel (55) et que l'autre bras (62) du ressort (59) est en appui sur une languette (63) écartée du levier de rappel (55).

7. Verrou de maintien selon la revendication 6,
caractérisé en ce que l'extrémité libre de la languette (63) écartée du levier de rappel (55) est recourbée et présente un trou dans lequel l'axe (57) est en prise.

8. Verrou de maintien selon la revendication 1,
caractérisé en ce que le bras (69) du levier de rappel (55) sur lequel vient en prise la came de commande (22) du bouton d'actionnement (20) est flambé.

9. Verrou de maintien selon l'une des revendications 2 à 8,
caractérisé en ce que les bras (67 et 69) du levier de rappel (55) forment entre eux un angle obtus.

10. Verrou de maintien selon l'une des revendications 1 à 9,
caractérisé en ce que l'extrémité libre (73) du bras (67) du levier de rappel (55) qui est adjoint au plongeur de déclenchement (53) du déclencheur à aimant permanent (11) est repliée en s'écartant de la plaque de verrou (15).

11. Verrou de maintien selon la revendication 10,
caractérisé en ce qu'une languette (75) tournée vers le plongeur de déclenchement (53) est prévue à l'extrémité de la partie repliée (73) du bras (67).

12. Verrou de maintien selon l'une des revendications 1 à 11,
caractérisé en ce que le déclencheur à aimant permanent (11) présente, sur sa paroi de son carter tournée vers le verrou de maintien (1), au moins deux tenons saillants qui sont en prise dans des trous de la plaque de verrou (15) étagée du verrou de maintien (1).

13. Verrou de maintien selon la revendication 12,
caractérisé en ce que le déclencheur à aimant permanent (11) est fixé à la plaque de verrou (15) du verrou de maintien (1) par une fourchette à ressort (77), de préférence une fourchette à ressort à boudin.

14. Verrou de maintien selon la revendication 1,
caractérisé en ce que la fourchette à ressort (77) est en prise, par un repliage à l'extrémité de sa branche (79) en appui sur la paroi du déclencheur à aimant permanent (11) écartée du verrou de maintien (1), dans un trou dans cette paroi.
